# FASCICULE DE BREVET EUROPEEN

(11) **EP 2 966 343 B1**
(45) Date de publication et mention de la délivrance du brevet: **07.07.2021**
(21) Numéro de dépôt: 15174168.3
(22) Date de dépôt: 26.06.2015
(51) Int. Cl.: F21S 41/19, F21S 41/29, F21S 41/39, F21S 41/47, F21S 41/148, F21S 45/48

(54) **MODULE D'ÉCLAIRAGE POUR PROJECTEUR AUTOMOBILE AVEC POSITIONNEMENT ENTRE DISSIPATEUR THERMIQUE ET RÉFLECTEUR/PLATINE**
BELEUCHTUNGSMODUL FÜR AUTOSCHEINWERFER MIT POSITIONIERMITTEL ZWISCHEN KÜHLKÖRPER UND REFLEKTOR/LEITERPLATTE
LIGHTING MODULE FOR A MOTOR VEHICLE HEADLIGHT WITH POSITIONING MEANS BETWEEN HEAT SINK AND REFLECTOR/CIRCUIT BOARD

(30) Priorité: 30.06.2014 FR 1456233
(43) Date de publication de la demande: 13.01.2016
(73) Titulaire: VALEO VISION, 93012 Bobigny Cedex (FR)
(72) Inventeur: MADELAINE, Mehdi, 49630 Mazé (FR)

(56) Documents cités:
- EP-A1- 1 860 707
- EP-A1- 2 157 364
- EP-A2- 1 995 514
- EP-A2- 2 589 479
- WO-A1-2014/121312
- AT-A1- 510 454
- DE-A1-102005 033 709
- DE-A1-102009 022 724
- FR-A1- 2 895 778
- FR-A1- 2 982 006
- US-A1- 2010 246 204
- US-A1- 2013 039 072
- US-A1- 2013 120 988
- None

## Description

L'invention a trait au domaine de l'éclairage, plus particulièrement de l'éclairage automobile. L'invention a trait à un module d'éclairage de projecteur pour véhicule automobile.

Le document de brevet publié EP 2 428 725 A2 divulgue un module d'éclairage de projecteur automobile. Le module d'éclairage en question comprend une source lumineuse du type diode à électroluminescence (LED) montée sur une platine disposée sur un radiateur de refroidissement de ladite diode. Le module comprend également une première surface réfléchissante en forme de demi-coquille et apte à réfléchir les rayons émis par la source lumineuse vers une deuxième surface réfléchissante, dite plieuse, avec un bord de coupure du faisceau d'éclairage. Le module d'éclairage comprend également une lentille disposée à l'avant de la deuxième surface réfléchissante. Les rayons réfléchis par la première surface réfléchissante et qui passent à l'avant du bord de coupure de la pieuse rencontrent la lentille et sont déviés par celle-ci. Les rayons rencontrant la deuxième surface réfléchissante, au lieu de rencontrer la lentille en sa partie inférieure avec un angle d'incidence plus faible que les rayons précédents, sont réfléchis vers la partie supérieure de la lentille avec un angle d'incidence essentiellement identique. Ces rayons sont alors déviés par la lentille vers le bas du faisceau au lieu d'être déviés vers le haut, réalisant ainsi une coupure typique d'un faisceau d'éclairage du type « code » ou encore feux de croisement. Dans ce module, une pièce principale sert de support à la lentille, à la surface réfléchissante en forme de demi-coquille et à la plieuse. Cette pièce est alors fixée au radiateur. Ce dernier supporte directement la platine avec la source lumineuse. Le positionnement longitudinal entre la pièce principale et le radiateur s'opère au moyen d'œillets sur la pièce principale coopérant par engagement avec des fûts sur le radiateur. Des vis de fixation sont ensuite vissées dans les fûts afin de sécuriser la pièce principale sur le radiateur. La pièce principale comprend des surfaces de butées coopérant directement avec le radiateur en vue de son positionnement vertical. Cet enseignement est intéressant en ce que la pièce principale permet d'assurer un positionnement relatif précis entre la lentille, la surface réfléchissante, la plieuse et le radiateur. Or la source lumineuse manque de faire partie des éléments qui sont directement positionnés les uns par rapport aux autres par la pièce principale. Cela signifie qu'un soin particulier doit être apporté lors de son positionnement sur le radiateur et ce essentiellement par rapport aux zones de référence du radiateur pour la pièce principale.

L'invention a pour objectif de pallier au moins un des inconvénients de l'art antérieur, plus particulièrement de l'art antérieur susmentionné. Plus particulièrement, l'invention a pour objectif de favoriser l'assemblage d'un module d'éclairage dans le souci d'un positionnement relatif précis et aisé entre les différents éléments constitutifs du module en question, plus particulièrement entre les surfaces optiques telles que les surfaces réfléchissantes et la ou les sources lumineuses.

L'invention a pour objet un module lumineux, notamment d'éclairage et/ou de signalisation, pour véhicule automobile, avec les caractéristiques de la revendication 1.

Le support de la surface réfléchissante est porté par le dissipateur. Il assure ainsi une liaison mécanique entre la surface réfléchissante et le dissipateur.

Avantageusement, la surface réfléchissante forme une demi-coquille et est préférentiellement une surface de révolution. Le profil de la surface réfléchissante peut être elliptique.

La surface réfléchissante peut être formée sur une cavité du support, par exemple par métallisation de cette cavité. Le cas échéant la surface réfléchissante et le support forment une même pièce, dont une portion est la surface réfléchissante.

Avantageusement, la ou les sources lumineuses sont des puces émettrices semiconductrice, du type diode à électroluminescence.

Avantageusement, la platine comprend une carte de circuit imprimé, préférentiellement avec un connecteur, ledit circuit étant relié à la ou aux sources lumineuses en vue de leur alimentation. La ou les sources lumineuses peuvent être montées sur la carte de circuit imprimé. Alternativement, la ou les sources lumineuses sont montées directement sur le dissipateur thermique, la ou les sources lumineuses étant connectées électriquement à la carte de circuit imprimé, par exemple par pontage.

Si on le souhaite, la carte de circuit imprimé peut supporter un connecteur pour l'alimentation électrique de la source lumineuse.

Selon un mode avantageux de l'invention, les moyens de positionnement du support sont des moyens à butée dans la direction de l'axe optique du module.

Selon un mode avantageux de l'invention, les moyens de positionnement sont disposés latéralement de part et d'autre de l'axe optique.

Avantageusement, la platine s'étend entre le dissipateur thermique et le support. Toujours avantageusement, le support est en contact avec la platine.

Selon un mode avantageux de l'invention, les moyens de positionnement comprennent au moins un, préférentiellement deux ergots, chaque ergot faisant saillie du support vers une cavité dans le dissipateur thermique et traversant un trou de la platine.

Selon un mode avantageux de l'invention, le ou au moins un des trous de la platine traversé(s) par le ou les ergots est de forme oblongue suivant la direction de l'axe optique.

Selon un mode avantageux de l'invention, l'ergot ou chacun des ergots est configuré pour entrer en contact avec une portion du bord du trou de la platine qu'il traverse pour permettre le positionnement de la surface réfléchissante par rapport à la ou les sources lumineuses.

Selon un mode avantageux de l'invention, la cavité ou chacune des cavités est en avant selon la direction de l'axe optique par rapport à la portion de contact du bord du trou.

Selon un mode avantageux de l'invention, la platine s'étend transversalement, de part et d'autre de l'axe optique, au-delà de la surface réfléchissante.

Selon un mode avantageux de l'invention, le support comprend une ou plusieurs portions de surface généralement planes en contact avec la platine, les moyens de positionnement étant situés sur cette portion ou ces portions de surface.

Selon un mode avantageux de l'invention, la ou chacune des portions de surface de contact du support comprend un trou, préférentiellement oblong suivant la direction de l'axe optique, ménageant un espace de dégagement pour un moyen de fixation de la platine, tel qu'une vis.

Selon un mode avantageux de l'invention, la ou chacune des portions de surface de contact du support comprend un trou, préférentiellement oblong suivant la direction de l'axe optique, traversé par un pion du dissipateur thermique servant de moyen de positionnement de la platine par rapport au dissipateur.

Avantageusement, les pions du dissipateur thermique présentent un profil généralement conique et la platine comprend des orifices aptes à coopérer avec lesdits pions avec un jeu radial inférieur à 0.5mm, préférentiellement inférieur à 0.2mm, plus préférentiellement inférieur à 0.1 mm. Le jeu peut être nul.

La lentille peut être configurée pour former un faisceau réglementaire d'un point de vue photométrie.

Selon un mode avantageux de l'invention, le module comprend des moyens de fixation entre la lentille et le dissipateur thermique, et le support coopère par engagement avec la lentille.

Selon un mode avantageux de l'invention, le dissipateur thermique présente un profil en escalier, la portion avant formant une première marche dudit escalier et la portion arrière formant une deuxième marque, plus haute, dudit escalier.

Selon un mode avantageux de l'invention, le support s'étend le long des surfaces supérieures respectives de portions avant et arrière du dissipateur thermique, la lentille étant en appui vertical sur ledit support.

Selon un mode avantageux de l'invention, le support, y compris ses moyens de positionnement, est d'un seul tenant, préférentiellement en matière plastique.

Selon un mode avantageux de l'invention, la surface réfléchissante présente un profil généralement elliptique avec un premier foyer et un deuxième foyer, la ou les sources lumineuses étant au premier foyer, et le module comprend une deuxième surface réfléchissante, dite plieuse, avec un bord de coupure du faisceau au niveau du deuxième foyer, ladite plieuse étant fixée au support et prenant appui sur le dissipateur thermique.

L'invention a également pour objet un dispositif lumineux pour véhicule automobile, comprenant un boîtier et au moins un module lumineux, remarquable en ce que le module ou au moins un des modules est conforme à l'invention.

Les mesures de l'invention sont intéressantes en ce qu'elles permettent de réaliser facilement et économiquement un positionnement relatif précis entre la surface réfléchissante et la ou les sources lumineuses. De plus, elles permettent un positionnement précis de la ou des sources lumineuses, via leur platine, par rapport au dissipateur thermique.

D'autres caractéristiques et avantages de la présente invention seront mieux compris à l'aide de la description et des dessins parmi lesquels :
- La figure 1 est une vue en perspective d'un module d'éclairage de projecteur automobile, conforme à l'invention ;
- La figure 2 est une vue en perspective du radiateur, de la plieuse et de la source lumineuse du module de la figure 1 ;
- La figure 3 est une vue en élévation du module de la figure 1, montrant un axe de coupe IV-IV ;
- La figure 4 est une vue en coupe IV-IV du module de la figure 3 ;
- La figure 5 est une vue en perspective du radiateur pourvu de la plieuse où celle-ci est représentée en transparence, faisant apparaître des nervures de positionnement de ladite plieuse sur le radiateur ;
- La figure 6 est une vue en coupe transversale du module de la figure 1 au niveau de la plieuse ;
- La figure 7 est une vue en élévation du module de la figure 1, montrant une ligne de coupe VIII-VIII ;
- La figure 8 est une vue en coupe VIII-VIII du module de la figure 7 ;
- La figure 9 est une vue en coupe VIII-VIII du module de la figure 7, la vue étant toutefois en perspective et la coupe étant opposée à celle de la figure 8.

La figure 1 est une représentation en perspective d'un module d'éclairage conforme à l'invention. Ce module d'éclairage peut être monté dans un projecteur de véhicule automobile. En l'occurrence, ce module produit un faisceau d'éclairage à coupure tel que pour une fonction d'éclairage du type « code » ou encore feux de croisement.

Le module d'éclairage 2 illustré à la figure 1 comprend, essentiellement un radiateur, ou dissipateur thermique, 6 sur lequel est disposée une platine 16 pourvue d'une ou plusieurs sources lumineuses 12, préférentiellement du type diode à électroluminescence. Un support 4 représenté en transparence et s'étendant sur toute la longueur du module est disposé sur le radiateur 6. Le support est en contact avec une lentille 8. Dans la variante de réalisation représentée, il comprend une surface réfléchissante 10. Cette dernière présente une forme générale de demi-coquille recouvrant la source lumineuse 12. Le profil de la surface réfléchissante 10 peut être généralement elliptique avec deux foyers. La source lumineuse est située au premier foyer et une surface réfléchissante 14 est située essentiellement dans le plan de la source lumineuse et avec un bord avant située au niveau du deuxième foyer. La surface réfléchissante 14 est couramment désignée « plieuse » dans la mesure où elle réfléchit une partie des rayons provenant de la surface réfléchissante 10 vers une partie supérieure de la lentille. En effet, en l'absence de la surface réfléchissante 14, les rayons passant à l'arrière du deuxième foyer rencontreraient la lentille à une partie basse avec un angle d'incidence plus faible que ceux passant par le deuxième foyer. Ces rayons seraient alors déviés par la lentille de sorte à former la partie haute du faisceau d'éclairage. Le fait de renvoyer ces rayons vers une partie haute de la lentille permet d'inverser cet effet et de former la partie basse du faisceau. Le bord avant de la plieuse 14 forme ainsi une coupure horizontale du faisceau. On peut par ailleurs observer que la surface réfléchissante de la plieuse 14 forme un ressaut en son milieu de manière à former deux niveaux de coupure différents entre la partie gauche et la partie droite du faisceau d'éclairage, conformément à la réglementation en matière d'éclairage des véhicules en vigueur dans la plupart des pays. L'utilisation d'une plieuse en vue de former un faisceau d'éclairage à coupure est bien connu en soi de l'homme de métier.

Le faisceau d'éclairage est suivant une direction principale couramment appelé axe optique du module. Cet axe correspond également essentiellement à l'axe longitudinal du module.

On peut également observer à la figure 1 que la platine 16 comprend à sa partie arrière un connecteur 18 pour son branchement au faisceau électrique du projecteur et du véhicule.

La figure 2 illustre le radiateur 6 du module de la figure 1, le radiateur étant équipé seulement de la plieuse 14 et de la platine 16. On peut observer que le radiateur 6 comprend une portion arrière 6¹ supportant la platine et une portion avant 6². La portion avant 6² est à un niveau inférieur à celui de la portion arrière 6¹. Le profil du radiateur 6 est similaire à celui d'un escalier, la portion avant 6² correspondant à une première marche et la portion arrière 6¹ formant une deuxième marche, supérieure à la première.

La plieuse 14 est située essentiellement au niveau du bord avant de la portion arrière 6¹. Plus précisément, la plieuse 14 comprend une portion centrale réfléchissante 14¹ et deux portions latérales 14² sous forme de bras de fixation au support 4 (figure 1). Cette fixation sera davantage détaillée en relation avec la figure 6. La plieuse 14 présente ainsi un profil transversal en forme de U où seule la portion centrale 14¹ est active optiquement. La plieuse peut être réalisée à partir d'une portion de tôle métallique, par mise à forme, pliage et découpage.

La portion avant 6² comprend sur sa surface supérieure deux bossages 6³. Ces bossages sont destinés à assurer un positionnement exact dans la direction verticale du support 4, comme cela va être détaillé en relation avec les figures 3 et 4. Ces bossages peuvent être plus nombreux. Il pourrait également s'agir d'un ou plusieurs bossages s'étendant transversalement, à la manière d'une nervure.

La portion avant 6² comprend également, à son bord avant, deux pattes 6⁴ de fixation de la lentille 8 (figure 1), comme cela va être détaillé en relation avec les figures 3 et 4.

Comme cela est visible à la figure 2, la portion arrière 6¹ peut comprendre un ou plusieurs pions, en l'occurrence deux pions 6³ destinés à traverser des orifices correspondants de la platine 16. Ces pions peuvent être généralement coniques. La platine 16 comprend également des orifices 16¹ destinés à recevoir des vis de fixation et des trous oblongs 16² destinés à permettre un positionnement longitudinal, c'est-à-dire suivant la direction de l'axe optique, du support 4 par rapport à la platine 16.

La figure 3 est une vue en élévation du module de la figure 1. La figure 4 est une représentation en coupe suivant l'axe IV-IV de la figure 3. On peut observer que le support 4 comprend plusieurs portions, en l'occurrence une portion arrière 4¹ en contact avec la platine 16 sur la portion arrière 6¹ du radiateur, une portion intermédiaire 4² et une portion avant 4³ disposée au-dessus de la portion avant 6² du radiateur 6 et sur ses bossages 6³.

On peut observer à la figure 4 que la lentille 8 comprend deux pattes de fixation 8¹ s'étendant depuis un bord inférieur vers les pattes 6⁴ du radiateur 6. Plus précisément, ces pattes 8¹ s'étendent au travers d'ouvertures 24 dans la portion avant 4³ du support 4. Ces pattes 8¹ peuvent comprendre des cavités, ou des passages traversant, chaussant les extrémités des pattes 6⁴. Comme on peut l'observer à la figure 4, la portion avant 4³ du support 4 est, sur sa face inférieure, en appui sur les bossages 6³ et, sur sa face supérieure, en appui sur la lentille 8. La portion avant 4³ est ainsi positionnée verticalement de manière exacte par rapport au radiateur 6 ainsi qu'à la lentille 8.

L'engagement entre les pattes 6⁴ du radiateur 6 et les orifices ou cavités des pattes de fixation 8¹ de la lentille 8 est préférentiellement sans jeu, plus particulièrement avec un serrage. En référence à la figure 2, on peut observer que les pattes 6⁴ du radiateur 6 peuvent présenter à leurs extrémités des nervures longitudinales destinées à assurer un léger serrage avec les pattes de fixation 8¹ de la lentille. Le matériau de la lentille étant préférentiellement un matériau plastique translucide ou transparent, tel que par exemple du polycarbonate, les pattes de fixation 8¹ peuvent se déformer quelque peu lors de leur mise en place sur les pattes 6⁴, afin d'éviter tout jeu mécanique et incertitude quant au positionnement vertical de la lentille.

En ce qui concerne le positionnement longitudinal de la lentille 8, on peut observer à la figure 4, ainsi qu'à la figure 2, que les pattes 6⁴ forment un profil en S, c'est-à-dire un profil avec un ressaut, ce ressaut formant une surface de butée dans la direction longitudinale du module. Le positionnement longitudinal des pattes de fixation 8¹ de la lentille 8 est ainsi également assuré.

Toujours à la figure 4, on peut observer que la plieuse, plus précisément sa portion centrale et optiquement active 14¹ est en appui sur une nervure 6⁶ du radiateur, qui va être davantage détaillée en relation avec les figures 5 et 6.

La figure 5 illustre le radiateur 6 du module de la figure 1, équipé uniquement de la lentille 8 et de la plieuse 14, cette dernière étant représentée en transparence. On peut observer que le radiateur comprend des nervures 6⁶ en forme de H suivant la direction longitudinale du module. Ces nervures servent de surface d'appui à la plieuse 14. Il est en effet important que la plieuse 14, plus particulièrement sa portion centrale 14¹ réfléchissante, soit parallèle à la surface supérieure de la portion arrière 6¹ du radiateur 6. En effet, tout désalignement de la surface réfléchissante de la plieuse 14 est susceptible de modifier de manière sensible la photométrie du faisceau lumineux du module. Il est donc important de pouvoir positionner de manière précise la plieuse 14 non seulement en translation selon la direction longitudinale mais également verticalement et en rotation autour d'un axe transversal. Les nervures 6⁶ assurent un positionnement vertical et en rotation autour d'un axe transversal de la plieuse 14. Elles permettent également d'éviter des fuites de lumière entre la face inférieure de la portion centrale 14¹ et la face supérieure de la portion arrière 6¹ du radiateur.

On peut également observer à la figure 5 que la portion arrière 6¹ du radiateur comprend deux cavités 6⁷ dont la fonction sera détaillée en relation avec les figures 8 et 9.

Des vis de fixation 20 et 22 de la platine supportant la source lumineuse et du support sont visibles à la figure 5.

La figure 6 est une vue en coupe transversale du module de la figure 1, la coupe étant au niveau de la plieuse 14. Cette vue illustre le mode de fixation et de positionnement de la plieuse 14. On peut observer que la portion centrale 14¹ de la plieuse est bien en appui sur la nervure transversale 6⁶ du radiateur 6. On peut également observer que les bras de fixation 14² de la plieuse coopèrent par engagement avec des orifices dans le support 4. Ces bras 14² peuvent comprendre à cet effet des languettes de retenue destinées à permettre l'insertion des bras 14² dans les orifices et d'empêcher leur sortie de ces orifices. D'autres moyens de fixation et/ou de retenue peuvent être envisagés.

Les nervures 6⁶ illustrées aux figures 5 et 6 sont préférentiellement venues de matière avec le radiateur 6. Ce dernier est préférentiellement en matériau métallique ou plastique apte à être moulé, comme par exemple de l'aluminium ou des thermoplastiques présentant des propriétés de conduction thermique. Il est donc intéressant de réaliser ces nervures directement lors de la réalisation du radiateur.

Il est à noter que la forme de ces nervures peut dévier de celle illustrée aux figures 5 et 6. En effet, elles pourraient par exemple comprendre deux nervures transversales parallèles et distantes l'une de l'autre. Elles pourraient également présenter un profil en forme de U ou encore en forme de rectangle. Il pourrait également s'agir de plusieurs bossages ponctuels.

La figure 7 est une vue en élévation du module de la figure 1. A la différence de la figure 3, la figure 7 illustre le module pourvu des vis de fixation 20 et 22, visibles notamment à la figure 5. Comme on peut le voir à la figure 7, l'axe de coupe VIII-VIII passe par un trou oblong 4⁵ du support 4 ainsi que par un des pions 6⁵ du radiateur 6. La tête de la vis de fixation 22 traversant ce trou oblong est totalement reçue par ledit trou, signifiant que cette vis n'est pas en appui sur le support 4 mais bien uniquement sur la platine.

La figure 8 est une représentation en coupe suivant l'axe VIII-VIII de la figure 7. La figure 9 est une vue en coupe VIII-VIII du module de la figure 7, la vue étant toutefois en perspective et le point de vue de la coupe étant opposé à celui de la figure 8.

On peut y observer que le support 4 comprend deux ergots 4⁴, de part et d'autre de l'axe longitudinal ou optique du module. Chacun de ces ergots 4⁴ s'étend depuis la portion arrière 4¹ du support vers une cavité 6⁷, c'est-à-dire essentiellement verticalement vers le bas. Chacun des ergots 4⁴ traverse également un trou oblong 16² pratiqué dans la platine 16 et est en appui dans la direction longitudinale contre le bord dudit trou. En l'occurrence, l'appui est dirigé vers l'arrière, c'est-à-dire que c'est la portion arrière du bord du trou oblong 16² qui est en contact avec l'ergot 4⁴. Il est toutefois entendu qu'alternativement cet appui pourrait être dirigé vers l'avant.

Les cavités 6⁷ peuvent être dimensionnées pour permettre aux ergots 4⁴ de s'y déplacer librement lors du positionnement du support 4. A cet effet, la cavité peut s'étendre au-delà du bord du trou oblong 16² avec lequel l'ergot 4⁴ vient en butée.

La platine 16 est fixée par la vis 22 traversant le trou oblong 4⁵ du support. La platine 16 peut être positionnée sur le radiateur 6 grâce aux deux pions 6⁵ dudit radiateur qui coopèrent avec des orifices correspondants de la platine 16. Lors de la mise en place du support 4, après avoir positionné et éventuellement fixé la platine 16, la portion arrière 4¹ dudit support est déposée contre la platine 16 en veillant à ce que les ergots 4⁴ pénètrent les trous oblongs 16² de la platine et les cavités correspondantes 6⁷ du radiateur. Des trous oblongs 4⁶ peuvent être prévus pour coopérer avec les pions 6⁵ tout en permettant le déplacement du support 4. Lorsque la portion arrière 4¹ du support 4 est en contact avec la platine 16, le support 4 peut alors être déplacé essentiellement dans la direction longitudinale de manière à amener chacun des ergots 4⁴ en contact avec le bord correspondant des trous oblongs 16² de la platine. Les vis de fixation 20 prenant appui sur le support peuvent ensuite être mises en place et serrées afin d'assurer la fixation du support 4 ainsi que de la platine 16 sur le radiateur 6.

L'utilisation des ergots 4⁴ en guise de moyens de butée selon la direction longitudinale agissant entre le support et la platine permet d'assurer un positionnement exact entre la surface réfléchissante 10, supportée par le support, et la source lumineuse.

Il est à noter que les ergots et les trous oblongs de la platine avec lesquelles ils coopèrent peuvent être conçus pour assurer un positionnement non seulement selon la direction longitudinale mais également selon la direction transversale, c'est-à-dire un positionnement dans le plan de glissement entre la platine et la portion arrière du support. A cet effet, le bord des trous oblongs et/ou l'ergot correspondant peut/peuvent être profilé(s) de manière à assurer un centrage de l'ergot correspondant.

## Revendications

1. Module lumineux (2), notamment d'éclairage et/ou de signalisation, pour véhicule automobile, comprenant :
- au moins une source lumineuse (12) ;
- une platine (16) destinée à fournir une alimentation électrique à la ou aux sources lumineuses (12) ;
- un dissipateur thermique (6) supportant la platine (16) et apte à dissiper la chaleur produite par la ou les sources lumineuses (12) ;
- une surface réfléchissante (10) apte à réfléchir les rayons de la ou des sources lumineuses (12) en vue de former un faisceau lumineux suivant un axe optique du module ;
- un support (4) de la surface réfléchissante (10) sur le dissipateur thermique (6), le dissipateur thermique (6) comprenant, par rapport à l'axe optique du module, une portion arrière (61) supportant la platine (16) et une portion avant (62) en de la portion arrière (61), la portion avant (62) supportant une lentille (8) configurée pour dévier les rayons émis par la ou les sources lumineuses (12), le support (4) comportant une ouverture (24) pour le maintien de la lentille (8) sur le support,
**caractérisé en ce que** le support (4) comprend des moyens de positionnement (4⁴) coopérant avec la platine (16) pour positionner le support (4) sur le dissipateur thermique (6).

2. Module (2) selon la revendication 1, **caractérisé en ce que** les moyens de positionnement (4⁴) du support (4) sont des moyens à butée dans la direction de l'axe optique du module.

3. Module (2) selon l'une des revendications 1 à 2, **caractérisé en ce que** les moyens de positionnement comprennent au moins un, préférentiellement deux ergots (44), chaque ergot faisant saillie du support (4) vers une cavité (67) dans le dissipateur thermique (6) et traversant un trou (162) de la platine (16).

4. Module (2) selon la revendication 3, **caractérisé en ce que** le ou au moins un des trous (162) de la platine (16) traversé(s) par le ou les ergots (44) est de forme oblongue suivant la direction de l'axe optique.

5. Module (2) selon l'une des revendications 3 et 4, **caractérisé en ce que** l'ergot ou chacun des ergots (44) est configuré pour entrer en contact avec une portion du bord du trou (162) de la platine (16) qu'il traverse pour permettre le positionnement de la surface réfléchissante (10) par rapport à la ou les sources lumineuses (12).

6. Module (2) selon l'une des revendications 1 à 5, **caractérisé en ce que** la platine (16) s'étend transversalement, de part et d'autre de l'axe optique, au-delà de la surface réfléchissante (10).

7. Module (2) selon la revendication 6, **caractérisé en ce que** le support (4) comprend une ou plusieurs portions de surface généralement planes (41) en contact avec la platine (16), les moyens de positionnement (44) étant situés sur cette portion ou ces portions de surface (41).

8. Module (2) selon la revendication 7, **caractérisé en ce que** la ou chacune des portions de surface de contact (41) du support (4) comprend au moins un trou (45), préférentiellement oblong suivant la direction de l'axe optique, ménageant un espace de dégagement pour un moyen de fixation (22) de la platine (16), tel qu'une vis.

9. Module (2) selon l'une des revendications 7 et 8, **caractérisé en ce que** la ou chacune des portions de surface de contact (41) du support (4) comprend un trou (46), préférentiellement oblong suivant la direction de l'axe optique, traversé par un pion (65) du dissipateur thermique (6) servant de moyen de positionnement de la platine (16) par rapport au dissipateur thermique (6).

10. Module (2) selon l'une des revendications 1 à 9, **caractérisé en ce qu'**il comprend des moyens de fixation (64, 81) entre la lentille (8) et le dissipateur thermique (6), et **en ce que** le support (4) coopère par engagement (24) avec la lentille (8).

11. Module (2) selon l'une des revendications 1 à 10, **caractérisé en ce que** le support (4), y compris ses moyens de positionnement (44), est d'un seul tenant, préférentiellement en matière plastique.

12. Module (2) selon l'une des revendications 1 à 11, **caractérisé en ce que** la surface réfléchissante (10) présente un profil généralement elliptique avec un premier foyer et un deuxième foyer, la ou les sources lumineuses (12) étant au premier foyer, et **en ce qu'**il comprend une deuxième surface réfléchissante, dite plieuse (14), avec un bord de coupure du faisceau au niveau du deuxième foyer, ladite plieuse (14) étant fixée au support (4) et prenant appui sur le dissipateur thermique (6).

13. Dispositif lumineux pour véhicule automobile, comprenant un boîtier et au moins un module lumineux, **caractérisé en ce que** le module ou au moins un des modules (2) est conforme à l'une des revendications 1 à 12.

## Patentansprüche

1. Leuchtmodul (2), insbesondere Beleuchtungs-und/oder Signalisierungsmodul, für ein Kraftfahrzeug, umfassend:
- mindestens eine Lichtquelle (12);
- eine Leiterplatte (16), die dazu bestimmt ist, eine Stromversorgung für die Lichtquelle(n) (12) bereitzustellen;
- einen Kühlkörper (6), der die Leiterplatte (16) trägt und geeignet ist, die von der oder den Lichtquelle(n) (12) erzeugte Wärme abzuführen;
- eine reflektierende Fläche (10), die geeignet ist, die Strahlen der Lichtquellen(n) (12) zu reflektieren, um ein Lichtbündel entlang einer optischen Achse des Moduls zu formen;
- einen Träger (4) der reflektierenden Fläche (10) auf dem Kühlkörper (6), wobei der Kühlkörper (6) in Bezug auf die optische Achse des Moduls einen hinteren Abschnitt (61), der die Leiterplatte (16) trägt und einen vorderen Abschnitt (62) unterhalb des hinteren Abschnitts (61) umfasst, wobei der vordere Abschnitt (62) eine Linse (8) trägt, die dazu ausgestaltet ist, die von der oder den Lichtquelle(n) (12) emittierten Strahlen abzulenken, wobei der Träger (4) eine Öffnung (24) zum Halten der Linse (8) auf dem Träger beinhaltet, **dadurch gekennzeichnet, dass** der Träger (4) Positioniermittel (4⁴) umfasst, die mit der Leiterplatte (16) zusammenwirken, um den Träger (4) auf dem Kühlkörper (6) zu positionieren.

2. Modul (2) nach Anspruch 1, **dadurch gekennzeichnet, dass** die Positioniermittel (4⁴) des Trägers (4) Mittel mit Anschlag in Richtung der optischen Achse des Moduls sind.

3. Modul (2) nach einem der Ansprüche 1 bis 2, **dadurch gekennzeichnet, dass** die Positioniermittel mindestens eine, bevorzugt zwei Nasen (44) umfassen, wobei jede Nase vom Träger (4) zu einem Hohlraum (67) im Kühlkörper (6) hin absteht und ein Loch (162) der Leiterplatte (16) durchdringt.

4. Modul (2) nach Anspruch 3, **dadurch gekennzeichnet, dass** das oder mindestens eines der Löcher (162) der Leiterplatte (16), das (die) von der oder den Nase (n) (44) durchdringen wird (werden), von länglicher Form entlang der Richtung der optischen Achse ist.

5. Modul (2) nach einem der Ansprüche 3 und 4, **dadurch gekennzeichnet, dass** die Nase oder jede der Nasen (44) dazu ausgestaltet ist, mit einem Abschnitt des Rands des Lochs (162) der Leiterplatte (16), das sie durchdringt, in Kontakt zu gelangen, um die Positionierung der reflektierenden Fläche (10) in Bezug auf die Lichtquelle(n) (12) zu ermöglichen.

6. Modul (2) nach einem der Ansprüche 1 bis 5, **dadurch gekennzeichnet, dass** sich die Leiterplatte (16) quer, beidseits der optischen Achse, über die reflektierende Fläche (10) hinaus erstreckt.

7. Modul (2) nach Anspruch 6, **dadurch gekennzeichnet, dass** der Träger (4) einen oder mehrere im Allgemeinen ebene Flächenabschnitte (41) umfasst, die mit der Leiterplatte (16) in Kontakt sind, wobei die Positioniermittel (44) auf diesem Flächenabschnitt oder diesen Flächenabschnitten (41) gelegen sind.

8. Modul (2) nach Anspruch 7, **dadurch gekennzeichnet, dass** der oder jeder der Kontaktflächenabschnitte (41) des Trägers (4) mindestens ein Loch (45) umfasst, das bevorzugt länglich entlang der Richtung der optischen Achse ist und einen Durchgangsraum für ein Befestigungsmittel (22) der Leiterplatte (16) wie eine Schraube bildet.

9. Modul (2) nach einem der Ansprüche 7 und 8, **dadurch gekennzeichnet, dass** der oder jeder der Kontaktflächenabschnitte (41) des Trägers (4) ein Loch (46) umfasst, das bevorzugt länglich entlang der Richtung der optischen Achse ist und von einem Stift (65) des Kühlkörpers (6) durchdrungen wird, der als Positioniermittel der Leiterplatte (16) in Bezug auf den Kühlkörper (6) dient.

10. Modul (2) nach einem der Ansprüche 1 bis 9, **dadurch gekennzeichnet, dass** es Befestigungsmittel (64, 81) zwischen der Linse (8) und dem Kühlkörper (6) umfasst und dass der Träger (4) durch Eingreifen (24) mit der Linse (8) zusammenwirkt.

11. Modul (2) nach einem der Ansprüche 1 bis 10, **dadurch gekennzeichnet, dass** der Träger (4), einschließlich seiner Positioniermittel (44), einstückig ist, bevorzugt aus Kunststoff.

12. Modul (2) nach einem der Ansprüche 1 bis 11, **dadurch gekennzeichnet, dass** die reflektierende Fläche (10) ein im Allgemeinen elliptisches Profil mit einem ersten Brennpunkt und einem zweiten Brennpunkt aufweist, wobei die Lichtquelle(n) (12) im ersten Brennpunkt ist (sind), und dass es eine zweite reflektierende Fläche, Ablenkfläche (14) genannt, mit einem Begrenzungsrand des Bündels auf Höhe des zweiten Brennpunkts umfasst, wobei die Ablenkfläche (14) am Träger (4) befestigt ist und auf dem Kühlkörper (6) zur Anlage kommt.

13. Leuchtvorrichtung für ein Kraftfahrzeug, umfassend ein Gehäuse und mindestens ein Leuchtmodul, **dadurch gekennzeichnet, dass** das Modul oder mindestens eines der Module (2) einem der Ansprüche 1 bis 12 entspricht.

## Claims

1. Light module (2), notably a lighting and/or signalling module, for a motor vehicle, comprising:
- at least one light source (12);
- a circuit board (16) intended to supply electrical power to the light source or sources (12);
- a heat sink (6) supporting the circuit board (16) and capable of dissipating the heat produced by the light source or sources (12);
- a reflecting surface (10) capable of reflecting the rays from the light source or sources (12) in order to form a light beam on an optical axis of the module;
- a support (4) for the reflecting surface (10) on the heat sink (6), the heat sink (6) comprising, with respect to the optical axis of the module, a rear portion (61) supporting the circuit board (16) and a front portion (62) lower down than the rear portion (61), the front portion (62) supporting a lens (8) configured to deflect the rays emitted by the light source or sources (12), the support (4) comprising an opening (24) for holding the lens (8) on the support,
**characterized in that** the support (4) comprises positioning means (4⁴) cooperating with the circuit board (16) to position the support (4) on the heat sink (6).

2. Module (2) according to Claim 1, **characterized in that** the positioning means (4⁴) of the support (4) are means with an end stop in the line of the optical axis of the module.

3. Module (2) according to one of Claims 1 and 2, **characterized in that** the positioning means comprise at least one, preferably two, snugs (44), each snug protruding from the support (4) towards a cavity (67) in the heat sink (6) and passing through a hole (162) of the circuit board (16).

4. Module (2) according to Claim 3, **characterized in that** the hole or at least one of the holes (162) of the circuit board (16) past through by the snug or snugs (44) is of oblong form along the line of the optical axis.

5. Module (2) according to one of Claims 3 and 4, **characterized in that** the snug or each of the snugs (44) is configured to enter into contact with a portion of the edge of the hole (162) of the circuit board (16) that it passes through to allow the positioning of the reflecting surface (10) with respect to the light source or sources (12).

6. Module (2) according to one of Claims 1 to 5, **characterized in that** the circuit board (16) extends transversely, on either side of the optical axis, beyond the reflecting surface (10).

7. Module (2) according to Claim 6, **characterized in that** the support (4) comprises one or more portions of generally flat surface (41) in contact with the circuit board (16), the positioning means (44) being situated on this portion or these portions of surface (41).

8. Module (2) according to Claim 7, **characterized in that** the or each of the portions of contact surface (41) of the support (4) comprise at least one hole (45), preferentially oblong along the line of the optical axis, forming a space of disengagement for a fixing means (22) of the circuit board (16), such as a screw.

9. Module (2) according to one of Claims 7 and 8, **characterized in that** the or each of the portions of contact surface (41) of the support (4) comprises a hole (46), preferentially oblong along the line of the optical axis, passed through by a pin (65) of the heat sink (6) serving as positioning means for the circuit board (16) with respect to the heat sink (6).

10. Module (2) according to one of Claims 1 to 9, **characterized in that** it comprises fixing means (64, 81) between the lens (8) and the heat sink (6), and **in that** the support (4) cooperates by engagement (24) with the lens (8).

11. Module (2) according to one of Claims 1 to 10, **characterized in that** the support (4), including its positioning means (44), is made of a single piece, preferably made of plastic material.

12. Module (2) according to one of Claims 1 to 11, **characterized in that** the reflecting surface (10) has a generally elliptical profile with a first focal point and a second focal point, the light source or sources (12) being at the first focal point, and **in that** it comprises a second reflecting surface, called folder (14), with a beam cut-off edge at the second focal point, said folder (14) being fixed to the support (4) and bearing on the heat sink (6).

13. Light device for a motor vehicle, comprising a housing and at least one light module, **characterized in that** the module or at least one of the modules (2) conforms to one of Claims 1 to 12.
